# EUROPÄISCHE PATENTANMELDUNG

(11) **EP 4 661 597 A1**
(43) Veröffentlichungstag der Anmeldung: **10.12.2025**
(21) Anmeldenummer: 24180139.8
(22) Anmeldetag: 05.06.2024
(51) Int. Cl.: H05B 47/125, F21S 8/00, F21V 23/04, G08B 1/00, H05B 47/13, H05B 47/175

(54) **INSTALLATIONSGERÄT DER GEBÄUDEINSTALLATIONSTECHNIK UMFASSEND EINEN PRÄSENZSENSOR**

(71) Anmelder: Insta GmbH, 58509 Lüdenscheid (DE)
(72) Erfinder: Wüller, Stefan, 58553 Halver (DE); Staats, Thomas Reinhard, 58507 Lüdenscheid (DE); Wegerhoff, Ralf, 58553 Halver (DE); Gräf, Karsten, 58509 Lüdenscheid (DE)

(57) **Zusammenfassung**

Vorgestellt wird ein Installationsgerät I der Gebäudeinstallationstechnik umfassend einen Präsenzsensor R zur Erfassung einer Person P innerhalb eines Raumes, eine Steuer- und Auswerteeinheit MC, einen Anschluss an eine Energieversorgung sowie eine Anzeige LED.

Besonders dabei ist, dass der Präsenzsensor R einen Radarsensor umfasst, wobei der Radarsensor einen mittels zweier Einstellmittel EM1, EM2 aufspannbaren Erfassungsbereich EB im Raum abdeckt, und dass zwischen dem Erfassungsbereich EB und dem Radarsensor ein Nicht-Erfassungsbereich NB liegt.

## Beschreibung

Die Erfindung betrifft ein Installationsgerät der Gebäudeinstallationstechnik umfassend einen Präsenzsensor zur Erfassung einer Person innerhalb eines Raumes, ein Betätigungselement, eine Steuer- und Auswerteeinheit, einen Anschluss an eine Energieversorgung sowie eine Anzeige.

Präsenzsensoren erfreuen sich zunehmender Beliebtheit, beispielsweise zum Schalten von Licht: Hierzu wird ein pyroelektrischer Sensor zur Erfassung einer Person innerhalb des Wohnraumes, beispielsweise ein Bewegungsmelder, an einer Decke oder Wand installiert. Sobald dieser eine Person erfasst, wird dann eine (über ein Installationsgerät) ansteuerbare Leuchte angesteuert.

Nachteilig dabei ist, dass pyroelektrische Sensoren stark temperaturabhängig sind und insbesondere bei hohen Umgebungstemperaturen nicht zuverlässig detektieren. Zudem ist auch der Erfassungsbereich als solches selbst stark temperaturabhängig, so dass sich spezifische Aktionen, wie beispielsweise das Einschalten einer Schreibtischleuchte beim Hinsetzen an einen Tisch, nicht zuverlässig realisieren lassen, da die Grenzen des Erfassungsbereiches sowohl zu unpräzise an sich als auch zu unpräzise einstellbar sind.

Die Empfindlichkeit der Bewegungserfassung bei klassischen Bewegungsmeldern, die einen oder mehrere pyroelektrische Sensoren ausnutzen, ist ein Maß für die Reichweite der Erfassung; mithin den Erfassungsbereich.

Dieser kann bei aus *partner.gira.de*/*data3*/*20403210.pdf* bekannten Bewegungsmelden getrennt für die pyroelektrischen Sensoren über eine Software (auch ETS genannt) mit einem Computer parametriert werden und ist darüber hinaus vor Ort am Gerät nach der Inbetriebnahme veränderbar. Hierzu verfügt der Bewegungsmelder über ein Einstellmittel, das das Verändern der parametrierten Empfindlichkeitseinstellung aller pyroelektrischen Sensoren ermöglicht. Die Empfindlichkeit kann durch das Einstellmittel um maximal eine Stufe verringert oder erhöht werden. Dabei wird sowohl die Parametrierung durch den Computer oftmals als aufwendig und/oder unkomfortabel empfunden. Problematisch ist ferner die globale Einstellung der Empfindlichkeit des pyroelektrischen Sensors hinsichtlich der Bewegungserfassung als Maß für den Erfassungsbereich, da damit kein expliziter Erfassungsbereich definiert wird, sondern lediglich eine Empfindlichkeit. Die Definition eines bestimmten, räumlich beliebigen, Areals ist damit nicht möglich.

Nicht zuletzt deshalb werden für derartige Bewegungsmelder regelmäßig Aufsteck-Kappen aus Kunststoff mitgeliefert, die auf den pyroelektrischen Sensor aufsetzt werden, um den Erfassungsbereich durch Blockieren des Sensors künstlich einzuschränken, um so dem gewünschten erfassten Areal näherzukommen. Auch diese Lösung ist jedoch nicht ausreichend genau und wird zudem vielfach auch als unästhetisch empfunden.

Ausgehend von diesem diskutierten Stand der Technik liegt der Erfindung daher die Aufgabe zugrunde, ein Installationsgerät der Gebäudeinstallationstechnik mit einem Präsenzsensor zu schaffen, das einerseits einen präzisen, scharf abgegrenzten, möglichst temperaturunabhängigen, räumlich beliebigen Erfassungsbereich aufweist und andererseits eine einfache Einstellungsmöglichkeit des Erfassungsbereiches, insbesondere bei der Inbetriebnahme, eröffnet. Gelöst wird diese Aufgabe durch ein Gebäudeinstallationsgerätesystem, Installationsgerät der Gebäudeinstallationstechnik umfassend einen Präsenzsensor zur Erfassung einer Person innerhalb eines Raumes, eine Steuer- und Auswerteeinheit, einen Anschluss an eine Energieversorgung sowie eine Anzeige, wobei der Präsenzsensor einen Radarsensor umfasst, wobei der Radarsensor einen mittels zweier Einstellmittel aufspannbaren Erfassungsbereich im Raum abdeckt, wobei zwischen dem Erfassungsbereich und dem Radarsensor ein Nicht-Erfassungsbereich liegt.

Der Kerngedanke der Erfindung besteht einerseits darin, dass bei dem erfindungsgemäßen Installationsgerät der Gebäudeinstallationstechnik mit einem Präsenzsensor zur Erfassung einer Person innerhalb eines Raumes zwischen dem Erfassungsbereich und dem Radarsensor ein Nicht-Erfassungsbereich liegt. Damit wird auf geschickte Art und Weise die Präzision eines erfindungsgemäß vorgesehenen Radarsensors dazu genutzt, den Erfassungsbereich zwischen erfasster Person und dem Radarsensor beziehungsweise dem Installationsgerät scharf abzugrenzen, so dass beispielsweise das Hinsetzen einer Person an einen Tisch gegenüber dem bloßen Vorbeilaufen an dem Installationsgerät unterscheidbar gemacht wird. Dieses wird dabei auf vollkommen unauffällige Art und Weise, insbesondere ohne das Aufbringen einer Abdeckkappe zum Blockieren des Sensors wie es bei vorbekannten pyroelektrischen Sensoren regelmäßig der Fall ist, erreicht.

Der Kerngedanke der Erfindung besteht andererseits darin, dass der Radarsensor einen mittels zweier Einstellmittel aufspannbaren Erfassungsbereich im Raum abdeckt, so dass ein räumlich beliebiges Areal erfassbar oder eben nicht erfassbar wird. Durch die beiden erfindungsgemäßen Einstellmittel wird es auch vermieden, insbesondere bei der Inbetriebnahme des erfindungsgemäßen Installationsgerätes der Gebäudeinstallationstechnik, einen Computer für die Einstellung des Erfassungsbereiches hinzuziehen zu müssen. Damit entfällt vorteilhafterweise ferner auch die Notwendigkeit, einen Computer an das Installationsgerät anbinden zu müssen. Das erfindungsgemäße Aufspannen des Erfassungsbereiches im Raum mittels zweier Einstellmittel ist nicht mit der aus dem Stand der Technik vorbekannten Einstellung einer Sensorempfindlichkeit eines pyroelektrischen Sensors zu verwechseln, da eine Sensorempfindlichkeit lediglich global und ungerichtet angepasst wird, während erfindungsgemäß eine scharfe Abgrenzung eines Erfassungsbereiches von einem Nicht-Erfassungsbereich erfolgt, wobei zwischen dem Erfassungsbereich und dem Radarsensor ein Nicht-Erfassungsbereich liegt. Hierzu weist das erfindungsgemäße Installationsgerät zwei Einstellmittel auf, beispielsweise um eine Länge und eine Breite eines Erfassungsbereiches einzustellen. Insofern verdeutlicht die Anzahl der Einstellmittel (erfindungsgemäß mindestens zwei) indirekt auch den Umstand, dass sich die Einstellung des Erfassungsbereiches gerade nicht in der bloßen Variation der Empfindlichkeit des pyroelektrischen Sensors erschöpft, wozu regelmäßig bereits ein Einstellmittel ausreicht. Als Unterstützung zur Einstellung des Erfassungsbereiches und/oder Nicht-Erfassungsbereiches verfügt das erfindungsgemäße Installationsgerät über eine Anzeige.

In einer besonders bevorzugten Ausführungsform des erfindungsgemäßen Installationsgerätes ist dieses ein Lichtschalter/Lichttaster oder ein Jalousieschalter/Jalousietaster. Dabei ist einerseits der Radarsensor unsichtbar hinter einem Betätigungselement angeordnet und andererseits entfällt die Notwendigkeit eine eigene Installation mit einem Anschluss an eine Energieversorgung vorsehen zu müssen. Ferner weist ein solches erfindungsgemäßes Installationsgerät damit eine Höhe von ca. 1,1m über dem Boden auf, so dass - beispielsweise im Gegensatz zu einer Steckdose in Bodennähe - ein guter Überblick über die erfasste Fläche gegeben ist, so dass vorteilhafterweise die Präzision und Zuverlässigkeit der Erfassung verbessert ist.

Gemäß einer bevorzugten Ausführungsform des erfindungsgemäßen Installationsgerätes ist die Fläche des Erfassungsbereiches durch die Einstellmittel verschiebbar. Dieses bietet den Vorteil, dass die zuerst aufgespannte Fläche des Erfassungsbereiches dann mittels der Einstellmittel an die gewünschte Position geschoben werden kann. So kann beispielsweise ein im Raum verrückter, durch das erfindungsgemäße Installationsgerät erfasster, Tisch derart abgebildet werden, dass der Erfassungsbereich nicht neu aufgespannt, sondern lediglich mittels der Einstellmittel verschoben wird. Dieses erhöht die Flexibilität und den Bedienkomfort auf wirksame Weise.

In einer besonders bevorzugten Ausführungsform des erfindungsgemäßen Installationsgerätes wird durch die zwei Einstellmittel zusätzlich zum Erfassungsbereich explizit ein Nicht-Erfassungsbereich aufgespannt, so dass bestimmte Bereiche explizit ausgeschlossen werden können und die Präzision einer scharfen Abgrenzung weiter verbessert wird. Dieses wird zum Beispiel damit erreicht, dass das erfindungsgemäße Installationsgerät eine Person im Nicht-Erfassungsbereich detektiert, aber die Steuer- und Auswerteeinheit dafür sorgt, dass dieses nicht als Detektion in dem Erfassungsbereich gewertet wird, beispielsweise wenn nur ein kleiner Körperteil, beispielsweise eine Hand, für wenige Sekunden oder Sekundenbruchteile in den Erfassungsbereich gelangt, während der Hauptteil des Körpers klar und dauerhaft im Nicht-Erfassungsbereich lokalisiert ist.

In einer weiteren Ausführungsform des erfindungsgemäßen Installationsgerätes ist der Erfassungsbereich und/oder der Nicht-Erfassungsbereich in einem nichtflüchtigen Speicher der Steuer- und Auswerteeinheit, des Installationsgerätes abgelegt. Dieses bietet den Vorteil, dass bei einem Stromausfall eingespeicherte Konfigurationen erhalten bleiben.

In einer zur Einrichtung einer eigenen Automatisierung beziehungsweise von Szenen besonders favorisierten Ausführungsform des erfindungsgemäßen Installationsgerätes ist dieses an einen Aktor, insbesondere einen Aktor zum - von der Erfassung der Person innerhalb eines Raumes abhängigen - Steuern einer Beleuchtungseinrichtung, einer Jalousie, eines Raumthermostats und/oder eines elektrischen Gerätes, angeschlossen. Dabei ist besonders bevorzugt der Erfassungsbereich vollständig von einem Nicht-Erfassungsbereich umschlossen, so dass die Erkennungszuverlässigkeit maximiert wird.

Gemäß einer weiteren Ausführungsform des erfindungsgemäßen Installationsgerätes umfasst der Erfassungsbereich einen dauerhaften Aufenthaltsbereich, insbesondere einen Tisch, einen Sitzplatz oder ein Bett. Damit wird der Einsatz für besonders relevante und attraktive Erfassungsbereiche sichergestellt.

Gemäß einer weiteren Ausführungsform des erfindungsgemäßen Installationsgerätes ist der Erfassungsbereich durch ein Einstellmittel höhenverstellbar. So kann beispielsweise sichergestellt werden, dass Tiere, die auf einem Boden laufen, aber ein Erfassungsbereich in einer gewissen Höhe über dem Boden gewünscht, beispielsweise mindestens 70cm, ist, systematisch ausgeblendet werden.

Gemäß einer weiteren Ausführungsform des erfindungsgemäßen Installationsgerätes sind die Einstellmittel als digitaler Absolutwertgeber (Vorteil: geringer Bauraum) oder Potentiometer (Vorteil: kostengünstig) ausgeführt.

Nachfolgend ist die Erfindung unter Bezugnahme auf die beigefügten Figuren anhand diverser Ausführungsbeispiele beschrieben. Es zeigen:
- **Fig. 1**:: eine schematische Seitenansicht eines erfindungsgemäßen Installationsgerätes, wobei zwischen dem Erfassungsbereich und dem Radarsensor ein Nicht-Erfassungsbereich liegt, und
- **Fig. 2:**: eine schematische Seitenansicht eines erfindungsgemäßen Installationsgerätes, wobei der Erfassungsbereich vollständig von einem Nicht-Erfassungsbereich umschlossen ist.

In den verschiedenen Figuren sind gleiche Teile stets mit den gleichen Bezugszeichen versehen und werden daher in der Regel auch jeweils nur einmal benannt beziehungsweise erwähnt.

Figur 1 zeigt ein erfindungsgemäßes Installationsgerät I umfassend einen Präsenzsensor R zur Erfassung einer Person P innerhalb eines Raumes, eine Steuer- und Auswerteeinheit MC, einen Anschluss an eine Energieversorgung sowie eine Anzeige LED. Vorliegend ist das erfindungsgemäße Installationsgerät I als ein einem Betätigungselement B aufweisender Lichtschalter S in einer in einer Wand W installierten Installationsdose D ausgeführt.

Besonders vorteilhaft ist, dass der Präsenzsensor R einen Radarsensor umfasst, wobei der Radarsensor einen mittels zweier mit einem Finger F einfach und ohne technische Hilfsmittel zu betätigender Einstellmittel EM1, EM2 aufspannbaren Erfassungsbereich EB im Raum abdeckt, und dass zwischen dem Erfassungsbereich EB und dem Radarsensor R ein Nicht-Erfassungsbereich NB liegt. Der Erfassungsbereich EB ist in diesem Ausführungsbeispiel als Rechteck mit der Breite Z und der Länge Y ausgeführt, wobei der Nichterfassungsbereich NB zwischen dem Erfassungsbereich EB und dem Radarsensor eine Länge X und ebenfalls die Breite Z aufweist. Dabei wird es auf präzise Art und Weise ermöglicht, ein bloßes Vorbeigehen der Person P an dem Radarsensor im zwischen Erfassungsbereich EB und Radarsensor angeordneten Nichterfassungsbereich NB auszublenden, sondern nur ein Betreten des Erfassungsbereiches EB als Erfassung der Person P zu werten.

Figur 2 zeigt ein weiteres erfindungsgemäßes Installationsgerät I, wobei der Erfassungsbereich EB vollständig von einem Nicht-Erfassungsbereich NB umschlossen ist. Ein solcher Nicht-Erfassungsbereich NB kann dabei ebenfalls explizit durch die Einstellmittel EM1, EM2, die in einer besonders kostengünstigen Version als Potentiometer ausgeführt sind, eingestellt werden. Bevorzugt ist der Erfassungsbereich EB ein dauerhafter (beispielsweise mehr als 30 Sekunden Verharren der Person in dem Erfassungsbereich EB) Aufenthaltsbereich, insbesondere ein Tisch, ein Sitzplatz oder ein Bett.

Die Erfindung ist anhand von Ausführungsbeispielen beschrieben. Ohne den Umfang der geltenden Ansprüche zu verlassen, ergeben sich für einen Fachmann zahlreiche weitere Möglichkeiten, diese umzusetzen, ohne dass dieses im Rahmen dieser Ausführungen im Einzelnen erläutert werden müsste.

### Bezugszeichenliste

- B: Betätigungselement
- D: Installationsdose
- EB: Erfassungsbereich
- EM1, EM2: Einstellmittel
- F: Finger
- I: Installationsgerät
- LED: Anzeige
- MC: Steuer- und Auswerteeinheit
- NB: Nicht- Erfassungsbereich
- P: Person
- R: Präsenzsensor
- S: Lichtschalter
- W: Wand
- X: Länge
- Y: Länge
- Z: Breite

## Patentansprüche

1. Installationsgerät (I) der Gebäudeinstallationstechnik umfassend einen Präsenzsensor (R) zur Erfassung einer Person (P) innerhalb eines Raumes, eine Steuer- und Auswerteeinheit (MC), einen Anschluss an eine Energieversorgung sowie eine Anzeige (LED), **dadurch gekennzeichnet, dass** der Präsenzsensor (R) einen Radarsensor umfasst, wobei der Radarsensor einen mittels zweier Einstellmittel (EM1, EM2) aufspannbaren Erfassungsbereich (EB) im Raum abdeckt, und dass zwischen dem Erfassungsbereich (EB) und dem Radarsensor ein Nicht-Erfassungsbereich (NB) liegt.

2. Installationsgerät (I) nach Anspruch 1, **dadurch gekennzeichnet, dass** das Installationsgerät (I) ein Lichtschalter (S)/Lichttaster oder ein Jalousieschalter/Jalousietaster ist.

3. Installationsgerät (I) nach Anspruch 1 oder 2, **dadurch gekennzeichnet, dass** die Fläche des Erfassungsbereiches (EB) durch die Einstellmittel (EM1, EM2) verschiebbar ist.

4. Installationsgerät (I) nach einem der Ansprüche 1 bis 3, **dadurch gekennzeichnet, dass** durch die zwei Einstellmittel (EM1, EM2) zusätzlich zum Erfassungsbereich (EB) explizit ein Nicht-Erfassungsbereich (NB) aufgespannt wird.

5. Installationsgerät (I) nach einem der Ansprüche 1 bis 4, **dadurch gekennzeichnet, dass** der Erfassungsbereich (EB) und/oder der Nicht-Erfassungsbereich (NB) in einem nichtflüchtigen Speicher der Steuer- und Auswerteeinheit (MC) des Installationsgerätes (I) abgelegt ist.

6. Installationsgerät (I) nach einem der Ansprüche 1 bis 5, **dadurch gekennzeichnet, dass** das Installationsgerät (I) an einen Aktor, insbesondere einen Aktor zum - von der Erfassung der Person (P) innerhalb eines Raumes abhängigen - Steuern einer Beleuchtungseinrichtung, einer Jalousie, eines Raumthermostats und/oder eines elektrischen Gerätes, angeschlossen ist.

7. Installationsgerät (I) nach Anspruch 6, **dadurch gekennzeichnet, dass** der Erfassungsbereich (EB) vollständig von einem Nicht-Erfassungsbereich (NB) umschlossen ist.

8. Installationsgerät (I) nach einem der Ansprüche 1 bis 7, **dadurch gekennzeichnet, dass** der Erfassungsbereich (EB) einen dauerhaften Aufenthaltsbereich, insbesondere einen Tisch, einen Sitzplatz oder ein Bett, umfasst.

9. Installationsgerät (I) nach einem der Ansprüche 1 bis 8, **dadurch gekennzeichnet, dass** der Erfassungsbereich (EB) durch ein Einstellmittel (EM1, EM2) höhenverstellbar ist.

10. Installationsgerät (I) nach einem der Ansprüche 1 bis 9, **dadurch gekennzeichnet, dass** die Einstellmittel (EM1, EM2) als digitaler Absolutwertgeber oder Potentiometer ausgeführt sind.

## Geänderte Patentansprüche

### Geänderte Patentansprüche gemäss Regel 137(2) EPÜ.

1. Installationsgerät (I) der Gebäudeinstallationstechnik umfassend einen Präsenzsensor (R) zur Erfassung einer Person (P) innerhalb eines Raumes, eine Steuer- und Auswerteeinheit (MC), einen Anschluss an eine Energieversorgung sowie eine Anzeige (LED), wobei der Präsenzsensor (R) einen Radarsensor umfasst, **dadurch gekennzeichnet, dass** der Radarsensor einen mittels zweier Einstellmittel (EM1, EM2) aufspannbaren Erfassungsbereich (EB) im Raum abdeckt, so dass ein räumlich beliebiges Areal erfassbar oder eben nicht erfassbar wird, und dass zwischen dem Erfassungsbereich (EB) und dem Radarsensor ein Nicht-Erfassungsbereich (NB) liegt.

2. Installationsgerät (I) nach Anspruch 1, **dadurch gekennzeichnet, dass** das Installationsgerät (I) ein Lichtschalter (S)/Lichttaster oder ein Jalousieschalter/Jalousietaster ist.

3. Installationsgerät (I) nach Anspruch 1 oder 2, **dadurch gekennzeichnet, dass** die Fläche des Erfassungsbereiches (EB) durch die Einstellmittel (EM1, EM2) verschiebbar ist.

4. Installationsgerät (I) nach einem der Ansprüche 1 bis 3, **dadurch gekennzeichnet, dass** durch die zwei Einstellmittel (EM1, EM2) zusätzlich zum Erfassungsbereich (EB) explizit ein Nicht-Erfassungsbereich (NB) aufgespannt wird.

5. Installationsgerät (I) nach einem der Ansprüche 1 bis 4, **dadurch gekennzeichnet, dass** der Erfassungsbereich (EB) und/oder der Nicht-Erfassungsbereich (NB) in einem nichtflüchtigen Speicher der Steuer- und Auswerteeinheit (MC) des Installationsgerätes (I) abgelegt ist.

6. Installationsgerät (I) nach einem der Ansprüche 1 bis 5, **dadurch gekennzeichnet, dass** das Installationsgerät (I) an einen Aktor, insbesondere einen Aktor zum - von der Erfassung der Person (P) innerhalb eines Raumes abhängigen - Steuern einer Beleuchtungseinrichtung, einer Jalousie, eines Raumthermostats und/oder eines elektrischen Gerätes, angeschlossen ist.

7. Installationsgerät (I) nach Anspruch 6, **dadurch gekennzeichnet, dass** der Erfassungsbereich (EB) vollständig von einem Nicht-Erfassungsbereich (NB) umschlossen ist.

8. Installationsgerät (I) nach einem der Ansprüche 1 bis 7, **dadurch gekennzeichnet, dass** der Erfassungsbereich (EB) einen dauerhaften Aufenthaltsbereich, insbesondere einen Tisch, einen Sitzplatz oder ein Bett, umfasst.

9. Installationsgerät (I) nach einem der Ansprüche 1 bis 8, **dadurch gekennzeichnet, dass** der Erfassungsbereich (EB) durch ein Einstellmittel (EM1, EM2) höhenverstellbar ist.

10. Installationsgerät (I) nach einem der Ansprüche 1 bis 9, **dadurch gekennzeichnet, dass** die Einstellmittel (EM1, EM2) als digitaler Absolutwertgeber oder Potentiometer ausgeführt sind.
